# EUROPÄISCHE PATENTSCHRIFT

(11) **EP 3 142 125 B1**
(45) Veröffentlichungstag und Bekanntmachung des Hinweises auf die Patenterteilung: **05.05.2021**
(21) Anmeldenummer: 15184559.1
(22) Anmeldetag: 09.09.2015
(51) Int. Cl.: H01B 7/282

(54) **KABEL**
CABLE
CABLE

(43) Veröffentlichungstag der Anmeldung: 15.03.2017
(73) Patentinhaber: Lapp Engineering AG, 6330 Cham (CH)
(72) Erfinder: KÖRNER, Werner, 14169 Berlin (DE); PFEFFER, Harry, 71159 Mötzingen (DE)
(74) Vertreter: Rutz & Partner

(56) Entgegenhaltungen:
- EP-A1- 1 188 166
- EP-A1- 2 656 357
- EP-A1- 2 669 901
- EP-A2- 0 809 261
- EP-A2- 1 398 799
- DE-A1-102012 212 205
- US-A1- 2013 220 666

## Beschreibung

Die Erfindung betrifft ein Kabel, insbesondere ein Kabel zum Anschluss von Photovoltaikmodulen, welches zur Verlegung in feuchten Umgebungen bzw. in Umgebungen, in welchen das Kabel Feuchtigkeit ausgesetzt ist, geeignet ist.

Elektrische oder optische Kabel und Leitungen sollen in der praktischen Anwendung unterschiedlichen Einwirkungen, insbesondere mechanischen und chemischen Einwirkungen standhalten. Für diverse Anwendungsbereiche wird zudem eine gute Feuerfestigkeit der Kabel für den Funktionserhalt im Brandfall gefordert. In der DIN 4102 wird der Funktionserhalt von Kabelkanälen in Klassen unterteilt. Die Klassenbezeichnung richtet sich wie folgt nach der Dauer innerhalb der der Funktionserhalt gewährleistet sein soll. Kabel und Leitungen, die für den Funktionserhalt im Brandfall eingesetzt werden, weisen ein Brennverhalten nach IEC 60332-1 (flammwidrig) oder IEC 60332-3 (hoch flammwidrig) auf.

Die einzelnen Funktionseinheiten des Kabels, der elektrischen oder optischen Leiter, der Leiterisolationen, allfälliger Abschirmungen und des Kabelmantels, sind daher entsprechend den Anforderungen auszugestalten.

Hohe Anforderungen an die Langzeitbeständigkeit bestehen insbesondere bei Kabeln, die an Photovoltaikmodule angeschlossen werden, da Dauerbetrieb über mehrere Jahre (mit hoher Gleichstromlast) gewährleistet sein soll. Die Kabel müssen zudem halogenfrei und flammbeständig sein. In diesem Anwendungsbereich werden Kabel oft im Erdreich verlegt. Das Erdreich ist von Natur aus mit Feuchtigkeit durchsetzt, so dass die verlegten Kabel - insbesondere deren Aussenmantel - oft dauernd einer hohen Feuchtigkeit und Nässe ausgesetzt sind. Die Feuchtigkeit kann das Kabel auf diverse Arten schädigen. Z.B. besteht die Gefahr, dass wasserlösliche Zusatzstoffe im Aussenmantel mit der Zeit ausgewaschen werden. Zusatzstoffe, z.B. Flammschutzmittel, werden dem Aussenmantel zugesetzt, um eine gewünschte Eigenschaft und/oder Beständigkeit des Grundmaterials zu verbessern. Werden diese Zusatzstoffe ausgewaschen, gehen die betreffenden Eigenschaften, insbesondere die Beständigkeit, verloren, so dass ein bestimmungsgemässer Betrieb des Kabels nicht mehr möglich ist und die gestellten Anforderungen nicht mehr erfüllt werden.

Die Dauerbelastung durch Feuchtigkeit kann auch die Isolationseigenschaften des Aussenmantels und/oder der Isolationsschicht(en) im Inneren des Kabels beeinträchtigen, so dass es zu Fehlerströmen, insbesondere Kriechströmen, und einem damit verbundenen Ausfall der mit dem Kabel verbundenen Anlage kommen kann. Bei Kabeln, die in der Kommunikationstechnik auftreten, können Signalstörungen, wie eine erhöhte Dämpfung oder ein Übersprechen, auftreten.

Feuchtigkeit bzw. Wasser kann bei längerer Lagerung des Kabels in feuchter oder nasser Umgebung quer zur Kabellängsachse ins Kabelinnere diffundieren und die innenliegenden Kabelbestandteile schädigen.

Aus der DE10131569 ist ein im feuchten Erdreich und im Wasser verlegbares Kabel bekannt. Das Kabel umfasst eine sehr Dicke Polyethylenschicht von zumindest 35mm Dicke, welche nicht flammwidrig, sondern leicht brennbar ist. Das Kabel wird durch aufbringen einer externen, dünnen Brandschutzschicht flammwidrig gemacht. Bei einer Beschädigung der dünnen externen Brandschutzschicht besteht das Risiko, dass die darunterliegende Polyethylenschicht in Brand gesetzt wird. Aufgrund des am gesamten Kabelvolumen anteilsmässig grossen Anteils an nicht flammgeschützten Polyethylen kann sich ein Feuer rasch entlang dem Kabel ausbreiten, da viel brandfähiges Material zur Verfügung steht. Dies stellt ein Sicherheitsrisiko dar.

Aus der EP1398799A2 ist ein Kabel für bewegbare elektrische Verbraucher bekannt. Zwischen den isolierten Adern und dem Innenmantel ist eine pulverförmige Trennschicht aus Stearat oder Zellulose angebracht, durch welche eine relative Bewegbarkeit zwischen Adern und Innenmantel sichergestellt wird. Das Aufbringen von pulverförmigen Trennschichten ist mit einem hohen Fertigungsaufwand verbunden. Zudem muss bei der Fertigung ein hoher Aufwand betrieben werden, um eine Verteilung des Pulvers über weite Areale der Produktionsfläche zu vermeiden.

Aus der DE102012212205A1 ist ein flammgeschütztes Behältnis mit einer gaspermeablen Aussenhülle für einen elektrischen Leiter bekannt. Die Verwendung des Behältnisses ist unpraktisch, da dieses sehr sperrig ist.

Aus der EP2669901A1 ist ein Kabel mit Verschleissanzeige bekannt. Das Kabel ist nicht zur Verwendung in feuchter Umgebung geeignet. Zudem fällt das Kabel im Brandfall schnell aus.

Aus der EP0809261A2 ist ein brandsicheres Kabel mit einer Schicht eines flammhemmenden Materials bekannt. Das Kabel ist nicht zur Verwendung in feuchter Umgebung geeignet. EP 2656357 beschreibt ein Kabel umhüllt mit einer vernetzten Polyolefin Schicht, zur Hemmung von Wasserdiffusion.

Der vorliegenden Erfindung liegt somit die Aufgabe zugrunde, ein verbessertes Kabel zu schaffen, das in feuchten Umgebungen, insbesondere im Erdreich, verlegbar ist.

Insbesondere soll das Kabel langzeitbeständig gegen Feuchtigkeit und Wasser sein und die Querdiffusion von Wasser und Feuchtigkeit ins Kabelinnere minimieren.

Ferner soll das Kabel flammwidrig gemäss IEC 60332-1-2 sein.

Zudem soll das Kabel einfach, kostengünstig und in wenigen Schritten gefertigt werden können.

Diese Aufgabe wird mit einem Kabel gelöst, welches die in Anspruch 1 angegebenen Merkmale aufweist. Vorteilhafte Ausgestaltungen der Erfindung sind in weiteren Ansprüchen angegeben.

Das Kabel, das insbesondere zum Anschluss von Photovoltaikmodulen an ein Energienetzwerk geeignet ist, umfasst zumindest einen elektrischen und/oder zumindest einen optischen Leiter, zumindest eine Isolationsschicht, welche den zumindest einen Leiter umschliesst, sowie einen Aussenmantel, welcher die vorgenannten den Leiter und die Isolationsschicht umschliesst.

Erfindungsgemäss ist zwischen dem Aussenmantel und der Isolationsschicht eine Diffusionssperrschicht angeordnet. Die Diffusionssperrschicht ist so ausgelegt, dass die Querdiffusion von Wasser und Feuchtigkeit ins Innere des Kabels verhindert oder zumindest deutlich reduziert wird. Vorzugsweise wird eine Reduktion der Diffusion von Wasser und Feuchtigkeit um zumindest einen Faktor 100, weiter bevorzugt um zumindest einen Faktor 1000 im Vergleich zu einem Kabel ohne Diffusionssperrschicht erreicht. Durch die Verhinderung oder zumindest die starke Reduktion des Eindringens von Wasser und Feuchtigkeit ins Innere des Kabels werden die innenliegenden Kabelbestandteile, insbesondere elektrische Leiter und die Isolationsschicht, vor Schädigung und vorzeitiger Alterung geschützt, wodurch sich die Einsatzdauer des Kabels verlängert. Insbesondere bei Kommunikationskabeln können Fehlfunktionen, wie eine erhöhte Dämpfung, ein Übersprechen, Energieverluste oder auch sporadisch auftretende Störungen, die schwierig zu lokalisieren sind, vermieden werden.

Durch entsprechende Dimensionierung des Kabels können dessen Eigenschaften vorteilhaft gewählt werden. Zudem können der Herstellungsaufwand und die Materialkosten reduziert werden. In einer bevorzugten Ausgestaltung ist die Diffusionssperrschicht dünner als die Isolationsschicht und/oder dünner als der Aussenmantel. Durch die Verwendung einer dünnen Diffusionssperrschicht wird nur ein Minimum an einfach brennbarem Material eingesetzt, so dass im Brandfall nur ein kleiner Volumenanteil des Kabels brennbar ist. Insbesondere bei einer mechanischen Beschädigung des vorzugsweise brandbeständigen, flammwidrigen oder flammhemmenden Aussenmantels kann so die Betriebssicherheit des Kabels erhöht werden.

Vorzugsweise weist die Diffusionssperrschicht eine nominelle Dicke von zumindest 0.1 mm auf. Die Isolationsschicht und der Aussenmantel weisen vorzugweise eine nominelle Dicke von zumindest 0.5 mm auf. Vorzugsweise ist die Dicke von Diffusionssperrsicht, Isolationsschicht und Aussenmantel auf den Querschnitt des elektrischen Leiters abgestimmt und nimmt mit steigendem Querschnitt des oder der elektrischen Leiter gegebenenfalls proportional zu.

Aussenmantel, Diffusionssperrschicht und Isolationsschicht sind bevorzugt Extrusionsprodukte. Vorzugsweise werden alle Schichten auf einer Kabelextrusionslinie gefertigt, was eine effiziente Produktion ermöglicht.

In einer weiteren bevorzugten Ausgestaltung werden die Isolationsschicht und die Diffusionssperrschicht durch Koextrusion in einem einzelnen Fertigungsschritt gefertigt bzw. auf die innen liegenden Materialien aufgebracht. In einer weiteren bevorzugten Ausgestaltung werden die Diffusionssperrschicht und der Aussenmantel durch Koextrusion in einem einzelnen Fertigungsschritt gefertigt bzw. auf die innen liegenden Materialien aufgebracht.

Vorzugsweise ist die Diffusionssperrschicht aus einem nicht-polaren und/oder hydrophoben Polymermaterial gefertigt. Durch die Verwendung eines nicht-polaren und/oder hydrophoben Materials wird die Diffusion selbst durch feine Poren oder Fertigungsfehlstellen in der Diffusionssperrschicht aufgrund von Kapillarkräften reduziert. Die Diffusionssperrschicht ist so gefertigt, dass eine ununterbrochene, möglichst defektfreie Schicht ausgebildet wird.

In einer bevorzugten Ausgestaltung umfasst das Polymermaterial für die Diffusionssperrschicht ausschliesslich oder mehrheitlich Polyolefine, insbesondere Polyethylen, Polypropylen oder Mischungen von Polyethylen und Polypropylen. In einer besonders bevorzugten Ausgestaltung ist das Polymermaterial für die Diffusionssperrschicht vernetzt, vorzugsweise durch Elektronenstrahlvernetzung und/oder Silanvernetzung. Durch die Vernetzung wird die Langzeitstabilität verbessert.

Vorzugsweise umfasst das erfindungsgemässe Kabel zumindest zwei elektrische Leiter, welche, in einer weiter bevorzugten Ausgestaltung, je durch eine Abschirmung umfasst sind. Erfindungsgemässe Kabel können in verschiedenen Bereichen für verschiedene Anwendungen eingesetzt werden. Erfindungsgemässe Kabel können mit optischen Leitern oder elektrischen Leitern oder einer Kombination davon ausgerüstet werden.

In einer besonders bevorzugten Ausgestaltung ist der Aussenmantel flammwidrig nach der Norm IEC 60332-1-2 ausgeführt. Hierzu sind dem Polymermaterial für den Aussenmantel flammhemmende Additive, vorzugsweise Aluminiumhydroxid, Magnesiumhydroxid, Zinkborate, Ammoniumsulfat oder Phosphat-basierte Materialien, beigemischt. Vorzugsweise sind diese Additive zumindest weitgehend halogenfrei.

Um die flammhemmenden oder flammwidrigen Eigenschaften des Kabels im Brandfall zu verbessern, sind in einer weiteren bevorzugten Ausgestaltung dem Aussenmantel und dem Innenmantel und/oder der Isolationsschicht flammhemmende oder flammwidrige Additive beigefügt. Selbst wenn der Aussenmantel durch Flammeneinwirkung komplett zerstört ist, kann der Innenmantel und/oder die Isolationsschicht die elektrische Leitung noch eine längere Zeit vor Beschädigung schützen. Vorzugsweise sind sowohl das flammhemmende oder flammwidrige Additiv für den Aussenmantel als auch das flammhemmende oder flammwidrige Additiv für den Innenmantel und/oder die Isolationsschicht zumindest weitgehend halogenfrei.

In einer bevorzugten Ausgestaltung umfassen der Aussenmantel und der Innenmantel und/oder die Isolationsschicht unterschiedliche flammhemmende oder flammwidrige Additive. Besonders bevorzugt umfasst der Innenmantel und/oder die Isolationsschicht wenigstens ein hochwertigeres Additiv, welches bessere flammwidrige oder flammhemmende Eigenschaften ergibt, als Additive, die dem Aussenmantel zugefügt werden. Hochwertigere Additive, mit denen ausgezeichnete flammwidrige oder flammhemmende Eigenschaften erzielt werden, sind in der Regel teurer als Additive mit weniger guten technischen Eigenschaften. Da das Additiv im Aussenmantel mit der Zeit ausgewaschen werden kann, ist die Verwendung eines hochwertigen Additivs im Aussenmantel für lange Betriebsdauern weniger nützlich, da mit dem Abbau der Additive die ursprünglichen Eigenschaften des Aussenmantels und somit des Kabels unvorteilhaft verändert werden. Erfindungsgemäss werden hochwertige Additive daher wenigstens einer der vom Aussenmantel umschlossenen Schichten, z.B. dem Innenmantel und/oder weiteren Isolationsschichten zugegeben. Durch die Diffusionssperrschicht werden der Innenmantel und/oder die weiteren Isolationsschichten, die mit dem hochwertigeren Additiv versehen sind, langfristig besser geschützt, so dass das hochwertige Additiv und die damit verbundenen hochwertigen Eigenschaften des Kabels länger konserviert werden. Die Verwendung des wenigstens einen hochwertigen Additivs im Innenmantel und/oder der weiteren Isolationsschicht führt im Vergleich zum Einsatz dieses hochwertigen Additivs im Aussenmantel zu einer Reduktion der Fertigungskosten.

Als Additive werden vorzugsweise Metallhydroxide verwendet. In einer bevorzugten Ausgestaltung umfassen der Aussenmantel Aluminiumtrihydrat (ATH) und der Innenmantel und/oder die Isolationsschicht Magnesiumdihydrat (MDH).

Metallhydroxide wie Aluminiumhydroxid oder Magnesiumhydroxid spalten im Brandfall in einem endothermen Prozess Wasser ab. Der endotherme Umwandlungsprozess benötigt je nach Quelle des ATH oder MDH zwischen 1000 und 1300 J/g. Die Reaktion läuft bei ATH ab ca. 200°C, bei MDH ab ca. 300°C ab.

ATH wird daher oft in Materialien mit Verarbeitungstemperaturen unter 220°C, eingesetzt, während MDH für höhere Verarbeitungstemperaturen bis 300°C eingesetzt wird. Für die vorliegende Verwendung ist jedoch wesentlich, dass das Additiv mit der höheren Umwandlungstemperatur, vorzugsweise MDH, den inneren Schichten noch bei höheren Temperaturen Flammschutz gewährt und dazu durch den Aussenmantel mit dessen Additiven unterstützt wird.

Nachfolgend wird die Erfindung anhand von Zeichnungen näher erläutert. Dabei zeigt:
- Fig. 1: einen Querschnitt durch ein erfindungsgemässes Kabel 10 in einer ersten Ausgestaltung; und
- Fig. 2: einen Querschnitt durch ein erfindungsgemässes Kabels 10 in einer weiteren bevorzugten Ausgestaltung.

Fig. 1 zeigt einen Querschnitt eines erfindungsgemässen Kabels 10. Ein elektrischer Leiter 1 ist von einer gleichmässigen Isolationsschicht 2 umgeben. Auf der Isolationsschicht 2 ist eine Diffusionssperrschicht 3 aufgebracht. Auf der Diffusionssperrschicht 3 ist ein Aussenmantel 4 aufgebracht. Alternativ kann anstelle des elektrischen Leiters 1 ein optischer Leiter 1 verwendet werden. Ebenso können zwischen der Isolationsschicht 2 und der Diffusionssperrschicht 3 bzw. zwischen der Diffusionssperrschicht 3 und dem Aussenmantel 4 weitere Polymer-basierte Schichten oder Schirmgeflechte angeordnet sein, die z.B. der Abschirmung dienen.

Fig. 2 zeigt einen Querschnitt eines erfindungsgemässen Kabels 10 in einer weiteren bevorzugten Ausgestaltung. Mehrere elektrische oder optische Leiter 1 sind je von einer Isolationsschicht 2 umschlossen. Die isolierten Leiter 1 sind untereinander durch einen Innenmantel 6 verbunden bzw. in einem Innenmantel 6 angebetet. Auf dem Innenmantel 6 ist eine Diffusionssperrschicht 3 angebracht. Zwischen der Diffusionssperrschicht 3 und dem Aussenmantel 4 wird vorzugsweise eine optionale Abschirmung 5 angeordnet. Die optionale Abschirmung 5 kann auch zwischen Innenmantel 6 und Diffusionssperrschicht 3 angeordnet sein. Die Anzahl der Leiter 1 ist beliebig wählbar.

Die Kabel gemäss Fig. 1 und Fig. 2 bestehen aus inneren und äusseren Kabelschichten, die vorzugsweise flammhemmende oder flammwidrige Additive umfassen, die sich in ihren Eigenschaften und gegebenenfalls auch den Beschaffungskosten voneinander unterscheiden. Der Aussenmantel 4 bildet die äusserste Kabelschicht, die vorzugsweise ein erstes flammhemmendes oder flammwidriges Additiv umfasst. Der Innenmantel 6 oder die wenigstens eine Isolationsschicht 2 umfassen vorzugsweise ein zweites flammhemmendes oder flammwidriges Additiv.

Vorteilhaft kann auch für jede der Kabelschichten 4, 6, 2 wenigstens ein flammhemmendes oder flammwidriges Additiv vorgesehene werden. Der Innenmantel weist z.B. ein zweites und die wenigstens eine Isolationsschicht ein drittes flammhemmendes oder flammwidriges Additiv auf.

Das wenigstens eine erste flammwidrige Additiv ist vorzugsweise kostengünstiger, gegebenenfalls aus kostengünstigeren Materialien, gefertigt als das wenigstens eine zweite oder dritte flammwidrige Additiv. In einer weiteren vorzugsweisen Ausgestaltung unterliegt das wenigstens eine erste flammwidrige Additiv im Brandfall bei einer tieferen Temperatur einem Umwandlungsprozess als das wenigstens eine zweite oder dritte flammenwidrige Additiv.

Das erste flammwidrige Additiv ist vorzugsweise ATH oder umfasst einen überwiegenden Anteil von ATH und das zweite schlammwidrige Additiv ist vorzugsweise MDH oder umfasst einen überwiegenden Anteil von MDH. Sofern zwei innere Schichten bzw. eine mittlere und eine innerste Schicht vorgesehen sind, so umfasst die innerste Schicht vorzugsweise ein hochwertiges Metallhydroxid oder Metallhydroxid-Gemisch, vorzugsweise MDH, und die mittlere Schicht ein Metallhydroxid-Gemisch mit einem hochwertigen ersten Metallhydroxid, vorzugsweise MDH, und einem weniger hochwertigen zweiten Metallhydroxid, vorzugsweise ATH, die vorzugsweise in einem Verhältnis im Bereich von 40 zu 60 bis 60 zu 40 gemischt sind.

### Bezugszeichenliste

- 1: elektrischer Leiter
- 2: Isolationsschicht
- 3: Diffusionssperrschicht
- 4: Aussenmantel
- 5: Abschirmung
- 6: Innenmantel
- 10: Kabel

## Patentansprüche

1. Kabel (10) zum elektrischen Anschluss von Photovoltaikmodulen an ein Energienetzwerk, mit
- zumindest einem elektrischen und/oder zumindest einem optischen Leiter (1);
- zumindest einer Isolationsschicht (2), welche den Leiter (1) umschliesst; und
- einem Aussenmantel (4), welcher den Leiter (1) und die Isolationsschicht (2) umschliesst;
**dadurch gekennzeichnet, dass** zwischen dem Aussenmantel (4) und der Isolationsschicht (2) eine Diffusionssperrschicht (3) angeordnet ist, welche so ausgelegt ist dass die Querdiffusion von Wasser und Feuchtigkeit ins Innere des Kabels verhindert oder zumindest deutlich reduziert wird, und dass die Diffusionssperrschicht (3) dünner ist als die Isolationsschicht (2) und/oder dass die Diffusionssperrschicht (3) dünner ist als der Aussenmantel (4) und dass die Diffusionssperrschicht (3) aus einem nicht-polaren Polymermaterial, vorzugsweise einem Polyolefin, gefertigt ist und dass das Polymermaterial für die Diffusionssperrschicht (3) vernetzt ist und dass der Leiter (1) mit der zugehörigen Isolationsschicht (2) von einem Innenmantel (6) umschlossen ist und dass wenigstens eine äussere und eine innere Kabelschicht, wie der Aussenmantel (4) und der Innenmantel (6) oder der Aussenmantel (4) und die Isolationsschicht (2), je wenigstens ein flammhemmendes oder flammwidriges Additiv umfassen, welche zumindest weitgehend halogenfrei sind, und dass der Aussenmantel (4) flammwidrig gemäss Norm IEC 60332-1-2 ist.

2. Kabel (10) nach Anspruch 1, **dadurch gekennzeichnet, dass** zumindest zwei optische oder elektrische Leiter (1) vorgesehen sind, die vorzugsweise gemeinsam von einer Abschirmung (5) umfasst sind.

3. Kabel (10) nach einem der Ansprüche 1 - 2, **dadurch gekennzeichnet, dass** der Aussenmantel (4), die Diffusionssperrschicht (3), der gegebenenfalls vorhandene Innenmantel (6) und/oder die wenigstens eine Isolationsschicht (2) Extrusionsprodukte sind.

4. Kabel (10) nach einem der Ansprüche 1 - 3, **dadurch gekennzeichnet, dass** die Isolationsschicht (2), gegebenenfalls der Innenmantel (6), und die Diffusionssperrschicht (3) das Produkt eines gemeinsamen Fertigungsschritts sind und/oder dass die Diffusionssperrschicht (3) und der Aussenmantel (4) das Produkt eines gemeinsamen Fertigungsschritts sind.

5. Kabel (10) nach Anspruch 4, **dadurch gekennzeichnet, dass** die Isolationsschicht (2), gegebenenfalls der Innenmantel (6), und die Diffusionssperrschicht (3) Produkt einer Koextrusion sind und/oder dass die Diffusionssperrschicht (3) und der Aussenmantel (4) Produkt einer Koextrusion sind.

6. Kabel (10) nach Anspruch 1, **dadurch gekennzeichnet, dass** die äussere und die innere Kabelschicht gleiche flammwidrige Additive umfassen oder dass die äussere Kabelschicht wenigstens ein erstes flammwidriges Additiv und die innere Kabelschicht wenigstens ein zweites flammwidriges Additiv umfasst, wobei sich die ersten und zweiten flammwidrigen Additive voneinander unterscheiden.

7. Kabel (10) nach Anspruch 6, **dadurch gekennzeichnet, dass** das wenigstens eine erste flammwidrige Additiv kostengünstiger, vorzugsweise aus kostengünstigeren Materialien, gefertigt ist als das wenigstens eine zweite flammwidrige Additiv und/oder dass das wenigstens eine erste flammwidrige Additiv im Brandfall bei einer tieferen Temperatur einem Umwandlungsprozess unterliegt als das wenigstens eine zweite flammenwidrige Additiv.

8. Kabel (10) nach Anspruch 6 oder 7, **dadurch gekennzeichnet, dass** das wenigstens eine erste flammwidrige Additiv aus ATH oder einem überwiegenden Anteil von ATH besteht und dass das zweite flammenwidrige Additiv aus MDH oder einem überwiegenden Anteil von MDH besteht.

## Claims

1. Cable (10) for the electrical connection of photovoltaic modules to an energy network, with
- at least one electrical and/or at least one optical conductor (1);
- at least one insulation layer (2) which encloses the conductor (1); and
- An outer jacket (4) which encloses the conductor (1) and the insulation layer (2);
**characterized in that,** a diffusion barrier layer (3) is arranged between the outer jacket (4) and the insulation layer (2), which is designed in a way to prevent or at least strongly reduce lateral diffusion of water and humidity towards the inside of the cable and that the diffusion barrier layer (3) is thinner than the insulation layer (2) and/or that the diffusion barrier layer (3) is thinner than the outer jacket (4) and that the diffusion barrier layer (3) is made from a non-polar polymer material, preferably a polyolefin, and that the polymer material for the diffusion barrier layer (3) is crosslinked and that the conductor (1) with the corresponding insulation layer (2) is enclosed by an inner jacket (6) and that at least one inner or outer cable layer, like the outer jacket (4) and the inner jacket (6) or the outer jacket (4) and the insulation layer (2), each comprise a flame-retardant or flame-proof additive, which is at least mostly free from halogens, and that the outer jacket (4) is flame-retardant according to Norm IEC 60332-1-2.

2. Cable (10) according to claim 1, **characterized in that** at least two optical or electrical conductors (1) are provided, which are preferably jointly surrounded by a shield (5).

3. Cable (10) according to one of claims 1 or 2, **characterized in that** the outer jacket (4), the diffusion barrier layer (3), the optionally present inner jacket (6) and / or the at least one insulation layer (2) are extrusion products.

4. Cable (10) according to one of claims 1 - 3, **characterized in that** the insulation layer (2), optionally the inner sheath (6), and the diffusion barrier layer (3) are the product of a common manufacturing step and / or that the diffusion barrier layer (3) and the outer jacket (4) are the product of a common manufacturing step.

5. Cable (10) according to claim 4, **characterized in that** the insulation layer (2), optionally the inner jacket (6), and the diffusion barrier layer (3) are the product of a coextrusion and / or that the diffusion barrier layer (3) and the outer jacket (4) are the product of a coextrusion.

6. Cable (10) according to claim 5, **characterized in that** the outer and the inner cable layer comprise the same flame-retardant additives or that the outer cable layer comprises at least one first flame-retardant additive and the inner cable layer comprises at least one second flame-retardant additive, the first and second flame-retardant additives Differentiate additives from one another.

7. Cable (10) according to claim 6, **characterized in that** the at least one first flame-retardant additive is manufactured more cost-effectively, preferably from less expensive materials, than the at least one second flame-retardant additive and / or that the at least one first flame-retardant additive in the event of fire is subject to a conversion process at a lower temperature as the at least one second flame-retardant additive.

8. Cable (10) according to claim 6 or 7, **characterized in that** the at least one first flame-retardant additive consists of ATH or a predominant portion of ATH and that the second flame-retardant additive consists of MDH or a predominant portion of MDH.

## Revendications

1. Câble (10) pour le raccordement électrique de modules photovoltaïques à un réseau d'énergie, avec
- au moins un conducteur électrique et/ou au moins un conducteur optique (1);
- au moins une couche isolante (2) qui enserre le conducteur (1); et
- une gaine extérieure (4) qui enserre le conducteur (1) et la couche isolante (2);.
**caractérisée en ce qu'**une couche barrière de diffusion (3) est disposée entre la gaine extérieure (4) et la couche isolante (2), qui est conçu de manière à ce qu'elle prévient ou au moins réduit sensiblement la diffusion transversale d'eau et d'humidité vers l'intérieur du câble et que la couche barrière de diffusion (3) et plus mince que la couche isolante (2) et/ou que la couche barrière de diffusion (3) est plus mince que la gaine extérieure (4) et que la couche barrière de diffusion (3) et formé d'un matériau polymère non-polaire, de préférence un polyoléfine, et que le matériau polymère pour la couche barrière de diffusion (3) est réticulé et que le conducteur (1) avec la couche isolante (2) correspondante sont entourés d'une gaine intérieure et qu'au moins une couche interne ou externe du câble (10), comme la gaine extérieure (4) et la gaine intérieure (6) ou la gaine extérieure (4) et la couche isolante 2), comprennent ou moins un additif ignifuge, qui est au moins majoritairement exempt d'halogènes et que la gaine extérieure (4) est ignifuge selon la norme IEC 60332-1-2.

2. Câble (10) selon la revendication 1, **caractérisé en ce qu'**au moins deux conducteurs optiques ou électriques (1) sont prévus, qui sont de préférence entourés conjointement par un blindage (5).

3. Câble (10) selon la revendication 1 ou 2, **caractérisé en ce que** la gaine extérieure (4), la couche barrière de diffusion (3), la gaine intérieure (6) éventuellement présente et / ou la au moins une couche isolante (2) sont des produits d'extrusion.

4. Câble (10) selon l'une des revendications 1 à 3, **caractérisé en ce que** la couche isolante (2), éventuellement la gaine intérieure (6), et la couche barrière de diffusion (3) sont le produit d'une étape de fabrication commune et / ou que la couche de barrière de diffusion (3) et l'enveloppe extérieure (4) sont le produit d'une étape de fabrication commune.

5. Câble (10) selon la revendication 4, **caractérisé en ce que** la couche isolante (2), éventuellement la gaine intérieure (6), et la couche barrière de diffusion (3) sont le produit d'une coextrusion et / ou que la couche barrière de diffusion (3) et l'enveloppe extérieure (4) sont le produit d'une coextrusion.

6. Câble (10) selon la revendication 5, **caractérisé en ce que** la couche externe et la couche interne du câble comprennent les mêmes additifs ignifuges ou **en ce que** la couche externe du câble comprend au moins un premier additif ignifuge et la couche interne du câble comprend au moins un deuxième additif ignifuge, les premier et second additifs ignifuges étant différent les uns des autres.

7. Câble (10) selon la revendication 6, **caractérisé en ce que** l'au moins un premier additif ignifuge est fabriqué de manière plus rentable, de préférence à partir de matériaux moins chers, que l'au moins un second additif ignifuge et / ou que le au moins un premier additif ignifuge en cas d'incendie, a une température de conversion inférieure que l'au moins un deuxième additif ignifuge.

8. Câble (10) selon la revendication 6 ou 7, **caractérisé en ce que** le au moins un premier additif ignifuge est constitué d'ATH ou d'une partie majoritaire d'ATH et **en ce que** le deuxième additif ignifuge est constitué de MDH ou d'une partie majoritaire de MDH.
